# EUROPÄISCHE PATENTSCHRIFT

(11) **EP 1 411 478 B1**
(45) Veröffentlichungstag und Bekanntmachung des Hinweises auf die Patenterteilung: **23.07.2008**
(21) Anmeldenummer: 03400028.1
(22) Anmeldetag: 16.05.2003
(51) Int. Cl.: B25F 5/00, G07C 9/00

(54) **Elektrohandwerkzeuggerät**
Electric hand tool
Outil électrique à main

(30) Priorität: 23.08.2002 DE 10238710
(43) Veröffentlichungstag der Anmeldung: 21.04.2004
(73) Patentinhaber: Metabowerke GmbH, 72602 Nürtingen (DE)
(72) Erfinder: Wiesner, Bernd, 73277 Owen (DE); Schwarz, Stefan, 72622 Nürtingen (DE); Plietsch, Reinhard, 65611 Brechen (DE); Gärtner, Marco, 36391 Sinntal (DE); Neika, Patrick, 73252 Hochwang (DE)
(74) Vertreter: Dreiss, Fuhlendorf, Steimle & Becker

(56) Entgegenhaltungen:
- EP-A- 0 674 973
- EP-A1- 0 268 902
- WO-A-99/22277
- DE-A- 10 029 138
- DE-A- 10 037 226
- US-A- 5 864 297

## Beschreibung

Die Erfindung betrifft ein Elektrohandwerkzeuggerät mit einer Steuerelektronik und einer drahtlos und berührungslos ansprechbaren Sende-/empfangseinrichtung und einer Speichereinrichtung, auf der ein Berechtigungscode hinterlegt ist, wobei ein Betriebssperrzustand und ein Betriebsfreigabezustand unterscheidbar sind, und mit einer externen in einem separaten mitführbaren Gerät untergebrachten Sende-/empfangseinrichtung. Wenn vorstehend davon die Rede ist, dass ein Betriebssperrzustand und ein Betriebsfreigabezustand unterscheidbar sind, so bedeutet dies, dass zum Zwecke der Diebstahlsicherung das Elektrohandwerkzeuggerät gegen unbefugten Gebrauch dadurch geschützt werden kann, dass es in einen Sperrzustand versetzt wird, in dem ein Betrieb des Elektrohandwerkzeuggeräts nicht möglich ist. Im Ergebnis soll damit der Diebstahl solcher Geräte unattraktiv gemacht werden.

Aus DE 100 29 138 A1 ist ein gattungsgemäßes Elektrohandwerkzeuggerät bekannt. Dieses Gerät ist so ausgelegt, dass seine Steuerelektronik stets bestrebt ist, einen Betriebssperrzustand einzunehmen, in dem das Gerät nicht betrieben werden kann. Wenn ein Benutzer das Gerät betreiben möchte, so benötigt er eine externe Sende-/empfangsein-richtung, die einen Transponder umfassen kann. Die geräteinterne Sende-/empfangseinrichtung versucht nämlich, diskontinuierlich mit einer solchen externen Sende-/empfangs-einrichtung zu kommunizieren. Erst wenn der Benutzer über eine solche verfügt und auf das Anforderungssignal hin ein entsprechend codiertes Antwortsignal sendet, welches von der geräteinternen Sende-/empfangseinrichtung empfangen wird, schaltet die Steuerelektronik das Gerät in den Betriebsfreigabezustand. Es wird dann fortlaufend, jedoch diskontinuierlich, von der geräteinternen Sende-/empfangs-einrichtung aus mit der externen Sende-/empfangseinrichtung kommuniziert, und nur solange diese Kommunikation besteht und einen autorisierten Nutzer ausweist, bleibt das Elektrohandwerkzeuggerät betriebsbereit. Es ist also ein ständiger, wenn auch diskontinuierlicher, Kommunikationsbetrieb erforderlich, um die Betriebsbereitschaft des Geräts zu erhalten.

Ein weiteres jedoch nicht gattungsgemäßes Elektrohandwerkzeuggerät mit einer Diebstahlverhinderungseinrichtung ist in DE 100 29 132 A1 beschrieben. Dieses Elektrohandwerkzeuggerät umfasst einen Telekommunikationsempfänger, also lediglich eine Empfangseinrichtung, die mit einer Steuerelektronik des Handwerkzeuggeräts zusammenwirkt. Wird dieses unbefugt entwendet, so kann der autorisierte Benutzer durch Übermittlung eines Benutzungssperrsignals über das Telekommunikationsnetz an den Telekommunikationsempfänger des Handwerkzeuggeräts und die Steuerelektronik einen Betriebssperrzustand aktivieren. Die hierfür erforderliche Telekommunikationsnummer ist nur dem autorisierten Benutzer bekannt. Aufgrund des Telekommunikationsempfängers in dem Elektrohandwerkzeuggerät ist dieses aufwendig. Es wird eine Telekommunikationsverbindung benötigt, um das Gerät ansprechen zu können. Eine Übermittlung von Informationen an den externen Telekommunikationssender ist nicht möglich.

Gemäß DE 44 29 206 C2 schaltet sich ein Elektrohandwerkzeuggerät beim Trennen von der Versorgungsspannung, also dem Abnehmen des Akkus oder dem Ziehen des Netzsteckers oder nach einem vorgebbaren Zeitintervall von selbst in den Betriebssperrzustand. Erst wenn ein entsprechendes Codesignal empfangen wird, schaltet das Gerät in den Betriebsfreigabezustand. Es ist nicht möglich, das Gerät dauerhaft zu sperren oder freizugeben.

WO-A-99/22277 befasst sich mit gegen Diebstahl zu sichernden Werkzeugen, mechanischen Einrichtungen und schweren Arbeitsmaschinen sowie Fahrzeugen. Bei Elektrohandwerkzeuggeräten wird eine Einrichtung als Tastenfeld unmittelbar an dem Gerät, oder zumindest grundsätzlich denkbar, als separate Aktivierungseinrichtung offenbart, mit der bei korrekter Codeeingabe das Handwerkzeuggerät freigegeben werden kann.

Der vorliegenden Erfindung liegt die Aufgabe zugrunde, ein gattungsgemäßes Elektrohandwerkzeuggerät dahingehend zu verbessern, dass auf einfache, aber dennoch wirksame Weise der Diebstahl des Geräts unattraktiv gemacht wird.

Diese Aufgabe wird bei einem gattungsgemäßen Elektrohandwerkzeuggerät erfindungsgemäß durch die Merkmale des Anspruchs 1 gelöst.

Es wird also erfindungsgemäß vorgeschlagen, dass sowohl in dem Elektrohandwerkzeuggerät als auch in dem externen Betätigungsgerät jeweils echte Sende-/empfangseinrichtungen vorgesehen werden, die eine Übermittlung von echten Signalen, also nicht nur Hilfssignalen, wie z. B. im Falle eines Telekommunikationsempfängers zum Orten des Empfängers, möglich macht. Die Kommunikation soll aber nur dann erfolgen, wenn eine Änderung des Betriebszustands vorgenommen werden soll, wenn also ein gesperrtes Gerät zum Betrieb dauerhaft freigegeben werden soll oder ein zum Betrieb freigegebenes Gerät dauerhaft gesperrt werden soll. Auf diese Weise kann die Kommunikation auf ein Minimum beschränkt werden, was insbesondere im Hinblick auf eine Energiequelle in Form einer Batterie bei der externen Sende-/empfangseinrichtung vorteilhaft ist. Auch ist die Störanfälligkeit geringer. Üblicherweise wird dann diese Kommunikation auch außerhalb des Betriebs des Elektrohandwerkzeuggeräts, also kurz vor oder nach der Inbetriebnahme, durchgeführt, so dass in Folge des Werkzeugbetriebs keine Beeinträchtigung des Umschaltvorgangs zu befürchten ist.

Die Möglichkeit, bidirektional Informationen zu übermitteln, lässt sich - wie vorstehend angedeutet - auch zur Änderung von Berechtigungscodes oder sonstiger Daten in der Speichereinrichtung des Elektrohandwerkzeuggeräts verwenden.

Die Kommunikation zwischen den Sende-/empfangseinrichtungen findet direkt unmittelbar zwischen diesen über Funkverbindung oder Infrarotschnittstellen statt. Das externe Gerät mit der externen Sende-/empfangseinrichtung ist daher für die Kommunikation notwendigerweise in unmittelbarer Nähe zu dem Elektrohandwerkzeuggerät, das heißt in Reichweite der Funk- oder Infrarotverbindung.

Des weiteren erweist es sich bei der Erfindung als vorteilhaft, dass ein den Betriebszustand kennzeichnendes Signal von der internen Sende-/empfangseinrichtung an die externe Sende-/empfangseinrichtung übermittelbar ist und dort mittels einer Anzeigeeinrichtung anzeigbar ist. Dieses Signal wird im Anschluss an eine erfolgreich durchgeführte Betriebszustandsänderung automatisch, also ohne spezielle Anforderung, übermittelt. Die Anzeigeeinrichtung bei der externen Sende-/empfangseinrichtung kann die Information dann visuell und/oder akustisch ausgeben.

Erfindungsgemäß ist die Speichereinrichtung des Elektrohandwerkzeuggeräts beschreibbar und der dort hinterlegte Berechtigungscode änderbar ist, wenn ein hierfür erforderlicher Steuerbefehl an die Sende-/empfangseinrichtung des Elektrohandwerkzeuggeräts übermittelt wird und dadurch die Steuerelektronik und die Speichereinrichtung in einen Programmiermodus geschaltet werden. Der neu zu hinterlegende Berechtigungscode wird dann vorzugsweise über digitalisierte Codesignale an die geräteinterne Sende-/empfangseinrichtung übermittelt.

Diese Umschaltung in den Programmiermodus könnte beispielsweise über eine beim Händler oder Hersteller vorgehaltene Kommunikationseinrichtung durchgeführt werden, es wäre aber auch denkbar, dass die in Rede stehende externe Sende-/empfangseinrichtung über eine Eingabeeinrichtung für den Berechtigungscode verfügt, so dass diese externe Sende-/empfangseinrichtung dann den neu eingegebenen Berechtigungscode an das Elektrohandwerkzeuggerät übermittelt. Die Eingabeeinrichtung kann hierfür mechanische Eingabeelemente, etwa in Form drehbarer Rollen, umfassen. In weiterer Ausbildung der Erfindung ist die Eingabeeinrichtung bzw. sind deren Eingabeelemente von einem wegschwenkbaren oder aufklappbaren Deckel am Gehäuse der externen Sende-/empfangseinrichtung überfangen, der nur zur Eingabe eines neuen Berechtigungscodes geöffnet wird.

Es erweist sich weiter als bedienerfreundlich, wenn an einem Gehäuse der externen Sende-/empfangseinrichtung zwei Betätigungselemente, insbesondere Betätigungstasten zum Senden des Sperrsignals bzw. zum Senden des Freigabesignals vorgesehen sind. Das gleichzeitige Betätigen beider Elemente kann als Auslösung des Steuerbefehls verstanden werden, das Elektroandwerkzeuggerät in den Programmiermodus zu versetzen.

Weitere Merkmale, Einzelheiten und Vorteile der Erfindung ergeben sich aus den beigefügten Ansprüchen und der zeichnerischen Darstellung und nachfolgenden Beschreibung des erfindungsgemäßen Elektrohandwerkzeuggeräts. In der Zeichnung zeigt:
- Figur 1: ein erfindungsgemäßes Elektrohandwerkzeuggerät
und
- Figur 2: Steuerungskomponenten des Elektrohandwerkzeuggeräts und eines externen Steuergeräts.

Figur 1 zeigt ein Elektrohandwerkzeuggerät 2 sowie ein externes Hilfs- oder Steuergerät 4, mit dem der Betriebszustand des Elektrohandwerkzeuggeräts 2 zwischen einem Betriebssperrzustand und einem Betriebsfreigabezustand geändert werden kann. Hierfür umfasst das Elektrohandwerkzeug-gerät 2 eine auf die Motorsteuerung 6 wirkende prozessor-gesteuerte Steuerelektronik 8 und eine Sende-/empfangseinrichtung 10 und eine Speichereinrichtung 12, in der ein Berechtigungscode hinterlegt ist. Die geräteinterne Sende-/empfangseinrichtung 10 ist drahtlos und berührungslos vorzugsweise über eine Infrarotschnittstelle 14 ansprechbar. Die Steuerelektronik 8 ist so ausgebildet, dass sie das Elektrohandwerkzeuggerät 2 je nach durch die Sende-/empfangseinrichtung 8 empfangenem Signal dauerhaft in einen Betriebssperrzustand oder dauerhaft in einen Betriebsfreigabezustand versetzen kann.

Das externe Gerät 4 umfasst eine Sende-/empfangseinrichtung 16, die von einer Knopfzellenbatterie 17 mit elektrischer Spannung versorgt wird, und eine Steuerschaltung 18 für die Sende-/empfangseinrichtung 16. In dem externen Gerät 4 ist auch ein Berechtigungscode bei 19 hinterlegt, der auf noch näher zu beschreibende Weise auch geändert werden kann. Wenn dieser Berechtigungscode, der in digitalisierter Form im Sendebetrieb an die Sende-/empfangseinrichtung 10 des Elektrohandwerkzeugsgeräts 2 übermittelt werden kann, mit dem dort in der Speichereinrichtung 12 des Elektrohandwerkzeuggeräts 2 hinterlegten Berechtigungscode übereinstimmt, so kann das Steuersignal "Sperren" oder "Freigeben" an das Elektrohandwerkzeuggeräts 2 bzw. dessen Steuerelektronik 8 übermittelt und in der entsprechenden Weise verarbeitet und umgesetzt werden.

Zu jedem Elektrohandwerkzeuggerät 2 existiert also ein mit dem entsprechenden gleichen Berechtigungscode versehenes externes Steuergerät 4, oder es können mehrere Steuergeräte 4 beispielsweise innerhalb eines Montageteams existieren, die zum dauerhaften Sperren oder dauerhaften Freigeben des Elektrohandwerkzeuggeräts verwendet werden können.

Es wird also gezielt zum Sperren oder Freigeben mittels der externen Sende-/empfangseinrichtung 16 eine Kommunikation zu der Sende-/empfangseinrichtung 10 des Elektrohandwerkzeuggeräts 2 aufgebaut. Wenn das übermittelte Sperr- oder Freigabesignal erfasst und eine Änderung des Betriebszustands ausgeführt wurde, so sendet die Sende-/empfangseinrichtung 10 des Elektrohandwerkzeuggeräts ein die erfolgreiche Änderung und den neuen Betriebszustand kennzeichnendes Signal an die externe Sende-/empfangseinrichtung 16. Dieses Signal wird dann ausgewertet und der Betriebszustand wird visuell und/oder optisch zur Anzeige gebracht. Beispielsweise wäre es denkbar, in dem externen Gerät 4 einen Miniatur-Tongeber und/oder zusätzlich vorzugsweise farbige, insbesondere rote oder grüne Leuchtdioden 18, 20 vorzusehen. Wenn das Elektrohandwerkzeuggeräts zum Betrieb freigegeben wurde, so könnte im Anschluss hieran über den Miniatur-Tongeber beispielsweise ein kurzes Einfachsignal und beim Sperren des Elektrohandwerkzeuggeräts ein kurzes Doppelsignal abgegeben werden. Es könnte auch anstelle oder zusätzlich ein optisches Signal, beispielsweise in Form des Aufblinkens einer grünen bzw. roten Leuchtdiode abgesetzt werden, um dem Benutzer die erfolgreiche Sperrung bzw. Entsperrung des Elektrohandwerkzeuggeräts zu signalisieren.

Es erweist sich als besonders benutzerfreundlich, wenn das externe Gerät 4 zwei mechanische Betätigungselemente in Form von Tasten 22, 24 aufweist, wobei das eine zum Absetzen eines Sperrsignals und das andere zum Absetzen eines Freigabesignals einmal zu betätigen ist.

Des weiteren ist gemäß Figur 3 eine Eingabeeinrichtung 26 zur Eingabe des Berechtigungscodes vorgesehen. Hierfür könnte das externe Gerät 4 mehrere Eingabeelemente 28, beispielsweise in Form von drehbaren Rollen aufweisen, die vom Benutzer beispielsweise mit einem Schraubenzieher oder einem sonstigen spitzen Gegenstand entsprechend einem Zahlenschloss in verschiedene Positionen verstellt werden können. Beispielsweise wären bei drei Rollen mit jeweils zehn verschiedenen Positionen 10³ verschiedene Schließcodes wählbar. Die Eingabeeinrichtung 26 in im dargestellten Fall von einem wegschwenkbaren Deckel 30 überfangen.

Wenn ein Elektrohandwerkzeuggerät herstellerseitig geliefert wird, so ist das Elektrohandwerkzeuggeräts bei der Auslieferung beispielsweise betriebsbereit, also im Betriebsfreigabezustand, und seine Steuerelektronik und Speichereinrichtung befindet sich im Programmiermodus. Dies bedeutet, dass der Benutzer nun individuell einen gewünschten Berechtigungscode eingeben kann. Hierfür kann das externe Gerät 4 verwendet werden. Durch gleichzeitiges Drücken der beiden Tasten 22, 24 und Festhalten über einige Sekunden wird ein Arbeitssignal an das Elektrohandwerkzeuggerät 2 übersandt, welches den am Gerät 4 eingestellten Berechtigungscode an die Sende-/empfangseinrichtung 10 des Elektrohandwerkzeuggeräts übermittelt, so dass es dort in der Speichereinrichtung 12 abgelegt werden kann. Durch Drücken der einen oder der anderen der Tasten 22, 24 wird dieser neue Berechtigungscode dann dauerhaft hinterlegt und der Programmiermodus verlassen. Zur Bestätigung wird ein Bestätigungssignal an die externe Sende-/empfangseinrichtung 16 übersandt, und es kann beispielsweise ein langer Signalton erzeugt werden oder entsprechende optische Signale ausgegeben werden. Damit ist der Berechtigungscode des externen Geräts 4 auf dem Elektrohandwerkzeuggeräts als autorisierter Schließcode hinterlegt.

Um den hinterlegten Berechtigungscode zu ändern, kann wiederum durch gleichzeitiges Drücken der Tasten 22, 24 erneut in den Programmiermodus geschaltet werden. Dies funktioniert jedoch nur dann, wenn die Berechtigungscodes des hierfür verwandten externen Geräts 4 und derjenige des Elektrohandwerkzeuggeräts 2 übereinstimmen. Stimmen sie nicht überein, wird nicht in den Programmiermodus gewechselt.

## Patentansprüche

1. Elektrohandwerkzeuggerät (2) mit separatem mitführbarem Betätigungsgerät (4), mit einer Steuerelektronik (8) und einer drahtlos und berührungslos ansprechbaren Sende-/empfangseinrichtung (10) und einer Speichereinrichtung (12) in dem Elektrowerkzeuggerät (2), auf der ein Berechtigungscode hinterlegt ist, wobei ein Betriebssperrzustand und ein Betriebsfreigabezustand unterscheidbar sind, und mit einer externen in dem separaten mitführbaren Betätigungsgerät (4) untergebrachten Sende-/empfangseinrichtung (16),
wobei
durch Betätigung der externen Sende-/empfangseinrichtung (16) eine Kommunikation mit der Sende/empfangs-einrichtung (10) des Elektrohandwerkzeuggeräts über Funk oder Infrarot gezielt dann herstellbar ist, wenn der Betriebszustand geändert werden soll, nämlich um ein gesperrtes Elektrohandwerkzeuggerät zum Betrieb dauerhaft freizugeben oder ein zum Betrieb freigegebenes Elektrohandwerkzeuggerät dauerhaft zu sperren,
Dadurch gkz. dass eine Kommunikation nur zur Änderung des Betriebszustands und zur Änderung des Berechtigungscodes vorgesehen ist und
dass ein den Betriebszustand kennzeichnendes Signal über Funk oder Infrarot von der internen Sende/empfangs-einrichtung (10) an die externe Sende/empfangseinrich-tung (16) im Anschluß an eine erfolgreich durchgeführte Betriebszustandsänderung automatisch übermittelbar ist und dort mittels einer Anzeigeeinrichtung visuell und/oder akustisch anzeigbar ist,
dass der in der Speichereinrichtung (12) des Elektrohandwerkzeuggeräts (2) hinterlegte Berechtigungscode änderbar ist, indem ein hierfür erforderlicher Steuerbefehl von der externen Sende-/Empfangseinrichtung (16) des mitführbaren Betätigungsgeräts (4) an die Sende-/empfangseinrichtung (10) des Elektrohandwerkzeuggeräts ubermittelt wird und **dadurch** die Steuerelektronik (8) und die Speichereinrichtung (12) in einen Programmiermodus geschaltet werden, und dass die Steuerelektronik (8) und die Speichereinrichtung (12) nur dann in einen Programmiermodus schaltbar sind, wenn die Berechtigungscodes des Elektrohandwerkzeuggeräts (2) und des externen mitfuhrbaren Betatigungsgeräts (4) übereinstimmen und dass die externe Sende-/empfangseinrichtung (16) des mitführbaren Betatigungsgeräts (4) über eine Eingabeeinrichtung (26) für die Eingabe eines durch den Benutzer individuell vorgebbaren, neu zu hinterlegenden Berechtigungscodes verfügt, der dann an die geräteinterne Sende-/empfangseinrichtung (10) des Elektrohandwerkzeuggeräts (2) übermittelbar und dort in der Speichereinrichtung (12) hinterlegbar ist.

2. Elektrohandwerkzeuggerät nach Anspruch 1, **dadurch gekennzeichnet, dass** die Eingabeeinrichtung (26) mechanische Eingabeelemente aufweist, die insbesondere drehbar angeordnet sind.

3. Elektrohandwerkzeuggerät nach Anspruch 1 oder 2, **dadurch gekennzeichnet, dass** die Eingabeeinrichtung (26) von einem wegschwenkbaren oder aufklappbaren Deckel (30) am Gehäuse der externen Sende-/empfangseinrichtung überfangen ist.

4. Elektrohandwerkzeuggerät nach einem der vorstehenden Ansprüche, **dadurch gekennzeichnet, dass** an einem Gehäuse der externen Sende-/empfangseinrichtung (16) zwei Betätigungstasten (22, 24) zum Senden des Sperrsignals bzw. des Freigabesignals vorgesehen sind.

## Claims

1. Hand-held power tool (2) with a separate, portable actuation device (4), comprising in the hand-held power tool (2) a control circuit (8), and a transmission and reception device (10) which can be communicated within a wireless and contact-free manner, and a storage means (12) in which an authorisation code is stored, a locked operating state and a released operating state being distinguishable, and comprising an external transmission and reception device (16) disposed in the separate portable actuation device (4), radio or infra-red communication with the transmission and reception device (10) of the hand-held power tool then being able to be produced via actuation of the external transmission and reception means (16) when the operating state is to be changed, namely in order to indefinitely release for operation a locked electrical hand tool or to indefinitely lock an electrical hand tool which had been free for operation, **characterised in that** communication is provided only to change the operating state and to change the authorisation code, and **in that** a radio or infra-red signal which identifies the operating state can be automatically transmitted from the internal transmission and reception device (10) to the external transmission and reception device (16) subsequent to a successfully performed change of operating state, and there it can be visually or audially indicated by a display device that the authorisation code stored in the storage device (12) of the electrical hand tool (2) may be changed, by a command required for this purpose being transmitted from the external transmission and reception device (16) of the portable actuation device (4) to the transmission and reception device (10) of the hand-held power tool, and the control circuit (8) and the storage device (12) thus being switched into a programming mode, and **in that** the control circuit (8) and the storage device (12) may be switched into a programming mode only if the authorisation codes of the hand-held power tool (2) and the external portable actuation device (4) correspond, and **in that** the external transmission and reception device (16) of the portable actuation device (4) has an input means (26) for the input of a new authorisation code to be stored, which may be individually specified by the user and subsequently can be transmitted to the device-internal transmission and reception device (10) of the hand-held power tool (2) and there can be stored in the storage device (12).

2. Hand-held power tool according to claim 1, **characterised in that** the input means (26) comprises mechanical input elements which are in particular disposed pivotably.

3. Hand-held power tool according to either claim 1 or claim 2, **characterised in that** the input means (26) is covered by a lid (30), which is on the housing of the external transmission and reception means and which can be pivoted away or folded open.

4. Hand-held power tool according to any one of the preceding claims, **characterised in that** two actuation buttons (22, 24), for transmitting the locking signal and the release signal respectively, are provided on a housing of the external transmission and reception means.

## Revendications

1. Outil électrique portable (2) comportant un dispositif de manoeuvre (4) portable séparé, une électronique de commande (8) et un dispositif d'émission et réception (10) réagissant sans fil et sans contact et un dispositif de mémoire (12), qui est disposé dans l'outil électrique portable (2) et dans lequel est mémorisé un code d'accès, une position de blocage du fonctionnement et une position de déblocage du fonctionnement pouvant être différenciées, et comportant un dispositif d'émission et de réception (16) externe logé dans le dispositif de manoeuvre (4) portable séparé, l'actionnement du dispositif d'émission et réception (16) permettant d'établir par radio ou infrarouge une communication avec le dispositif d'émission et réception (10) de l'outil électrique portable de manière ciblée lorsqu'il faut changer l'état de fonctionnement, à savoir débloquer de manière durable le fonctionnement d'un outil électrique portable verrouillé ou bloquer de manière durable le fonctionnement d'un outil électrique portable débloqué, **caractérisé en ce qu'**il est prévu une communication uniquement pour modifier l'état de fonctionnement et pour modifier le code d'accès, et **en ce qu'**un signal caractérisant l'état de fonctionnement peut être transmis automatiquement par radio ou par infrarouge depuis le dispositif d'émission et réception (10) interne vers le dispositif d'émission et réception (16) externe à la suite d'un changement d'état de fonctionnement réussi, et peut y être affiché par voie optique et/ou acoustique au moyen d'un dispositif d'affichage, **en ce que** le code d'accès, mémorisé dans le dispositif de mémoire (12) de l'outil électrique portable (2) peut être modifié, du fait qu'une instruction nécessaire à cet effet est transmise par le dispositif d'émission et réception (16) externe du dispositif de manoeuvre (4) portable vers le dispositif d'émission et réception (10) de l'outil électrique portable, et, de ce fait, l'électronique de commande (8) et le dispositif de mémoire (12) sont commutés dans un mode de programmation, et **en ce que** l'électronique de commande (8) et le dispositif de mémoire (12) peuvent être commutés en mode de programmation uniquement lorsque les codes d'accès de l'outil électrique portable (2) et du dispositif de manoeuvre (4) portable externe coïncident et **en ce que** le dispositif d'émission et réception (16) externe du dispositif de manoeuvre (4) portable comporte un dispositif d'entrée (26) pour entrer un code d'accès à mémoriser à nouveau, lequel peut être défini individuellement par l'utilisateur et lequel peut alors être transmis vers le dispositif d'émission et réception (10) interne de l'outil électrique portable (2) et y être mémorisé dans le dispositif de mémoire (12).

2. Outil électrique portable selon la revendication 1, **caractérisé en ce que** le dispositif d'entrée (26) comporte des éléments d'entrée mécaniques, qui sont disposés en particulier de manière à pouvoir tourner.

3. Outil électrique portable selon la revendication 1 ou 2, **caractérisé en ce que** le dispositif d'entrée (26) est couvert par un couvercle (30) pivotant ou rabattable sur le boîtier du dispositif d'émission et réception externe.

4. Outil électrique portable selon l'une quelconque des revendications précédentes, **caractérisé en ce que** deux touches de commande (22, 24) sont prévues sur un boîtier du dispositif d'émission et réception (16) externe pour émettre le signal de blocage ou le signal de déblocage.
